# FASCICULE DE BREVET EUROPEEN

(11) **EP 0 385 946 B1**
(45) Date de publication et mention de la délivrance du brevet: **29.07.1992**
(21) Numéro de dépôt: 90810135.5
(22) Date de dépôt: 22.02.1990
(51) Int. Cl.: A63C 9/085, A63C 9/084

(54) **Fixation de ski de sécurité**
Sicherheitsskibindung
Safety ski binding

(30) Priorité: 27.02.1989 FR 8902518
(43) Date de publication de la demande: 05.09.1990
(73) Titulaire: SKIS ROSSIGNOL S.A., F-38509 Voiron Cédex (FR)
(72) Inventeur: Horn, Hans, CH-3011 Berne (CH)
(74) Mandataire: Meylan, Robert Maurice

(56) Documents cités:
- EP-A- 0 202 440
- WO-A-87/06485
- AT-B- 376 899
- AT-B- 384 951
- FR-A- 2 385 418

## Description

La présente invention concerne une fixation de ski de sécurité destinée à maintenir le talon ou l'extrémité du pied, comprenant un corps, une machoire articulée sur ce corps autour d'un axe horizontal, des moyens de retenue latérale de la chaussure, des moyens élastiques, au moins en partie communs, de rappel des moyens de retenue latérale et de la machoire dans la position fermée de la fixation, ces moyens de rappel comprenant au moins un ressort agissant par l'intermédiaire d'au moins un piston sur un mécanisme de transmission, mobile en rotation ou en translation, intercalé entre, d'une part, le piston et, d'autre part, la machoire et les moyens de retenue latérale.

Une fixation de ce type est connue du document européen EP-A-0 202 440. Dans cette fixation, le mécanisme de transmission est constitué d'un levier articulé sur le corps de la fixation et s'appuyant par une face plane contre la face frontale plane du piston. Ce levier a pour but de réduire la résistance de la fixation à la torsion lorsque le ressort est déjà comprimé par le déplacement vertical de la machoire, ceci afin de faciliter le déclenchement de la fixation dans le cas d'une chute avant accompagnée d'une torsion. Ce levier ne permet toutefois pas de contrôler les efforts de façon précise et une sollicitation en torsion n'a pas pour effet de réduire la résistance dans le sens vertical comme ceci serait souhaitable.

On connaît par ailleurs du document DE-A-28 12 149, une fixation à corps pivotant dans laquelle la pression sur le talon disparaît complètement lorsque le corps est entraîné en rotation. Cette fixation comprend une butée fixe constituée par un méplat vertical du pivot contre lequel est maintenu en appui un levier en forme de bascule articulée à l'extrémité du piston. La machoire articulée vient s'appuyer sur la partie supérieure de ce levier par une barrette transversale se déplaçant dans une lumière du corps. Selon une autre forme d'exécution décrite dans ce document, un levier est articulé par son extrémité inférieure entre le piston et le ressort, l'extrémité plane du piston venant en appui contre le méplat de la butée. Dans ce cas également la machoire articulée s'appuie sur l'extrémité supérieure du levier par une barrette transversale. Dans les deux cas dès, que le corps de la fixation est entraîné en rotation à la suite d'une torsion sur la jambe, un jeu apparaît entre la barrette transversale de la mâchoire et le levier, de telle sorte que le pied se met à flotter dans la fixation, un tel flottement pouvant provoquer un sentiment d'insécurité, surtout s'il s'agit du talon, et des réactions susceptibles d'entraîner une chute, alors que la simple torsion n'aurait pas entraîné la chute.

La présente invention a pour but de réaliser un mécanisme de transmission tel qu'il permette de contrôler de façon continue l'interdépendance des forces et des réactions exercées verticalement et horizontalement par la fixation sur la chaussure et, en particulier, d'assurer une réduction progressive de la pression verticale de la machoire sur la chaussure lors d'une sollicitation en torsion et inversément, et ceci sans qu'apparaisse un jeu néfaste, à un moment quelconque, dans la fixation.

La fixation selon l'invention est définie à la revendication 1.

Le mécanisme de transmission selon l'invention permet de contrôler les efforts nécessaires au déclenchement de la fixation à tout instant, dans toutes les directions et dans toutes les positions intermédiaires de la fixation. On peut ainsi réaliser une fixation offrant des caractéristiques optimales de déclenchement.

De préférence, les mobiles sont en permanence en contact linéaire respectivement avec le piston, la machoire et la butée, de telle sorte que l'usure des parties en contact est négligeable et n'affecte pas le bon fonctionnement de la fixation.

Le dessin annexé représente, à titre d'exemple, sept formes d'exécution de l'invention.

La figure 1 est une vue en coupe verticale axiale selon I-I de la figure 2 d'une butée avant selon une première forme d'exécution.

La figure 2 est une vue en coupe selon IIa-IIa et IIb-IIb de la figure 1.

La figure 3 représente partiellement la même fixation en cours de déclenchement en chute arrière.

La figure 4 représente partiellement la même fixation en cours de déclenchement en torsion.

La figure 5 représente partiellement la même fixation sollicitée diagonalement, c'est-à-dire en chute arrière et en torsion.

Les figures 6 à 9 représentent une variante d'exécution de la première forme d'exécution et correspondent respectivement aux figures 1, 2, 3 et 5.

La figure 10 est une vue en coupe axiale verticale d'une butée avant selon une troisième forme d'exécution.

La figure 11 est une vue en coupe selon XI-XI de la figure 10.

La figure 12 représente partiellement la même fixation en cours de déclenchement en chute arrière.

La figure 13 représente partiellement la même fixation en cours de déclenchement en torsion.

La figure 14 est une vue en coupe axiale verticale d'une butée avant selon une quatrième forme d'exécution.

La figure 15 est une vue en coupe axiale verticale d'une butée avant selon une cinquième forme d'exécution.

La figure 16 est une vue en coupe axiale verticale d'une butée avant selon une sixième forme d'exécution.

La figure 17 est une vue en coupe selon XVII-XVII de la figure 16.

La figure 18 représente partiellement la fixation selon les figures 16 et 17 en cours de déclenchement en chute avant.

La figure 19 représente partiellement la même fixation en cours de déclenchement en torsion.

La figure 20 représente partiellement une septième forme d'exécution, dérivée de la troisième forme d'exécution, en cours de déclenchement en torsion.

La figure 21 représente schématiquement une butée avant à corps fixe.

La figure 21a représente les forces agissant sur la pièce 24 de la figure 21.

La figure 22 est une vue en plan des moyens de retenue latérale de la butée représentée à la figure 21.

La figure 23 représente schématiquement une autre butée avant à corps fixe.

La butée avant représentée aux figures 1 et 2 comprend un corps 13 monté pivotant sur un ski 2 au moyen d'un pivot 14. Sur le corps 13 est articulée une mâchoire 15 autour d'un axe 16. La position de la mâchoire 15 représentée à la figure 1 est la position dans laquelle elle vient presser l'avant d'une chaussure 1 contre une plaque 3 en matériau à faible coefficient de frottement. Le corps 13 présente un alésage horizontal 46 dans lequel coulisse un piston 17 poussé vers l'avant par un ressort 18 travaillant en compression et dont la compression peut être réglée au moyen d'un bouchon fileté 19 vissé dans l'alésage 46. La partie antérieure du corps 13 présente une fente verticale 20 limitée par deux joues 13a et 13b du corps 13 (figure 2) et dans laquelle est montée un premier levier 21 s'étendant approximativement verticalement et articulé à son extrémité inférieure autour d'un axe 22 sur le corps 13. Ce premier levier 21 est muni d'un bec 21a se terminant par une arête rectiligne arrondie s'appuyant linéairement sur une rampe 15a de la mâchoire 15 sous la poussée du ressort 18. Sur le levier 21, près de son extrémité supérieure, est articulé, autour d'un axe 23 un second levier 24 s'étendant vers le bas et appliqué contre le premier levier 21 par le piston 17. Le levier 24 s'appuie contre le piston 17 par une surface bombée cylindrique de génératrices parallèles aux axes 22 et 23. A son extrémité inférieure, le second levier 24 présente une fente médiane verticale 25 dans laquelle est engagée une tige axiale horizontale de transmission 26 présentant à l'une de ses extrémités un élargissement 28 s'étendant entre l'extrémité fendue du second levier 24 et le premier levier 21, et à son autre extrémité une tête 39 sur l'arrière de laquelle s'appuient les extrémités de deux leviers 33 et 34 pivotés respectivement, en un point intermédiaire, autour de deux axes verticaux 35 et 36 dans le corps 13. Ces deux leviers 33 et 34 sont identiques et montés de façon identique symétriquement au plan vertical de symétrie 12 de la fixation. Ils apparaissent toutefois différents à la figure 2 en raison des différents niveaux de coupe IIa et IIb représentés respectivement en dessous et au-dessus de l'axe 12 à la figure 2. Les leviers 33 et 34 s'appuyent contre la tête 39 par une extrémité fendue telle que 33a. L'autre extrémité du levier 33 s'appuie contre une butée fixe 10, tandis que l'autre extrémité du levier 34 s'appuie contre une seconde butée fixe 11, les butées 10 et 11 étant disposées symétriquement à l'axe 12.

Dans la position représentée aux figures 1 et 2, c'est-à-dire la position chaussée sans sollicitation dangereuse, le ressort 18 maintient la mâchoire 15 en position rabattue et il tire en outre vers l'avant la tige 26 par l'intermédiaire du second levier 24. Par sa portée 39, la tige 26 appuie les leviers 33 et 34 sur leurs butées 10 et 11, ce qui a pour effet de maintenir la fixation alignée sur l'axe du ski, en raison de la symétrie de la construction. Si la fixation est utilisée comme talonnière elle comportera en outre un levier connu en soi, non représenté pour ouvrir et fermer manuellement la mâchoire pour le déchaussage et le chaussage respectivement et la mâchoire sera munie d'un éperon pour sa fermeture par le talon. L'axe 23 traverse les joues 13a et 13b à travers deux lumières 28 en arc de cercle centrées sur l'axe 22.

Le fonctionnement de la fixation, tant comme butée avant que comme talonnière sera décrit en relation avec les figures 3 à 5.

Examinons tout d'abord le cas d'une butée avant. Si la butée est sollicitée en torsion, la chaussure a tendance à entraîner la mâchoire 15, et par conséquent le corps 13 en rotation autour du pivot 14. Selon le sens de rotation, l'un ou l'autre des leviers 33 et 34 pivote autour de son axe en s'appuyant sur sa butée 10, respectivement 11, ce qui a pour effet d'entraîner le second levier 24 qui pivote sur le premier levier 21, ce dernier restant immobile. Le piston 17 est repoussé en comprimant le ressort 18, comme représenté à la figure 4. Au-delà d'un certain angle de rotation du corps 13, la chaussure échappe latéralement à la fixation. Si la sollicitation en torsion est insuffisante pour entraîner un déclenchement, la réduction de la pression du levier 21 sur la mâchoire 15 autorise seulement un léger pivotement de cette mâchoire. Le bec 21a se déplace très peu sur la rampe 15a de la mâchoire. Par la réduction de la pression verticale on réduit les frottements. Après déclenchement la fixation est ramenée dans sa position initiale par le ressort et l'action des leviers et des rampes.

Le cas d'une chute combinée en torsion et chute arrière est représenté à la figure 5. Cette position résulte de la combinaison des déplacements représentés aux figures 3 et 4.

Le déclenchement de la butée en chute arrière est représenté à la figure 3. Sous l'effet de la chute vers l'arrière, la mâchoire 15 est soulevée par le bout du pied en repoussant le bec 21a du levier 21 qui comprime le ressort 18 en repoussant le piston 17. La chaussure est libérée lorsque le bec 21a atteint l'extrémité 22a de la rampe 15a de la mâchoire 15. Cette extrémité 22a n'est pas dépassée, de telle sorte que la mâchoire 15 est ramenée dans sa position initiale sous la poussée du ressort et par l'effet de came de la rampe 15a. On remarque que dans ce cas le second levier 24 n'intervient pas et la tige 26 reste immobile; les leviers 21 et 24 se comportent comme un levier unique.

Dans le cas où la fixation est utilisée comme talonnière, le comportement ne diffère qu'en un seul point : en chute avant l'extrémité 22a de la rampe 15a est dépassée et la mâchoire reste ouverte après déclenchement, le bec 21a du levier 21 s'appuyant contre la surface 22b de la mâchoire.

Ces considérations sont applicables à toutes les formes d'exécution décrites.

Si l'on examine le point d'appui, plus exactement la ligne d'appui, du piston 17 contre le second levier 24, on constate qu'à la figure 1 ce point d'appui est approximativement à mi-distance entre l'axe 23, point d'action de la force de réaction de la mâchoire et l'extrémité inférieure du levier 24, point d'action de la force de réaction des butées 10 et 11. A la figure 3, on constate que ce point d'action s'est déplacé en direction de l'axe 23, au point A, tandis qu'à la figure 4 ce point d'action s'est déplacé vers le bas, en un point B. Il y a donc une variation des bras de levier des forces de réaction relativement au point d'appui du piston. Cette variation est particulièrement favorable, comme ceci sera exposé à l'aide des figures 1a, 3a et 4a, qui représentent schématiquement trois états d'équilibre pour trois états caractéristiques de la fixation. P1 est la force exercée par la mâchoire 15 sur l'axe 23 du levier 24. P2 est la force exercée sur l'extrémité 25 du levier 24 par la réaction des butées 10 et 11. P3 est la force exercée par le piston 17 sur le levier 24. Le système étant en équilibre P3 = P1 + P2. Les bras de leviers des forces P1 et P2 sont désignés par a et b.

Le système étant en équilibre, on a, relativement au point d'application de la force P3$\text{P1 . a = P2 . b}$ En divisant par P2 . a on obtient$\frac{\text{P1}}{\text{P2}} \text{=} \frac{\text{b}}{\text{a}}$

Le rapport des forces P1 et P2 est donc égal au rapport inverse de leurs bras de levier. La longueur de ces bras de levier joue donc un rôle très important dans la détermination des forces de déclenchement de la fixation. Il ressort d'autre part des figures 3a et 4a que ces bras de leviers a et b varient grâce à la forme convexe du levier 24. Au moyen de cette forme convexe et de la caractéristique progressive du ressort, il est possible d'obtenir un comportement déterminé en déclenchement diagonal, c'est-à-dire dans le cas d'une chute en avant accompagnée d'une torsion.

Un comportement diagonal est favorable si l'énergie de torsion nécessaire au déclenchement est inférieure à l'énergie de torsion nécessaire au déclenchement en torsion pure. Or, si on compare les figures 4 et 5, on constate que c'est bien le cas, puisque le bras de levier b est sensiblement plus court dans la position selon la figure 4 que dans la position selon la figure 5, d'où il découle que P2 est sensiblement plus élevé dans le cas de la figure 4.

Inversement il convient que l'énergie nécessaire au déclenchement en chute avant, respectivement arrière, diminue si la jambe est simultanément soumise à une torsion. Or c'est bien le cas puisque le bras de levier a de la force P1 est plus grand dans la position selon les figures 4 et 4a que dans la position selon les figures 3 et 3a, ce qui signifie que, inversement, P1 est plus petit en déclenchement diagonal qu'en déclenchement en pure chute avant. Dans tous les cas le déclenchement diagonal ne résulte pas de l'addition des efforts nécessaires pour le déclenchement en chute avant et en torsion, respectivement, mais les efforts nécessaires sont au contraire réduits, ce qui est conforme à l'enseignement concernant la résistance de la jambe en cas de superposition d'efforts de la flexion et de torsion.

Le levier 24 pourrait être articulé sur la tige 26. Cette variante d'exécution est représentée aux figures 6 à 9. Le levier 24′ correspondant au levier 24 est articulé sur la tige 26′ au moyen d'un axe 4. De manière à ce que cette articulation 4 ne gêne pas le mouvement des leviers 21 et 24′, le levier 24′ présente une lumière 5 pour le passage de l'axe d'articulation 23 des deux leviers. Les figures 8 et 9 illustrent le déplacement de l'axe 23 dans la lumière 5 pour deux positions caractéristiques, soit en cours de déclenchement en chute arrière, respectivement en chute combinée en torsion et en chute arrière.

On constate en outre, qu'avec une construction relativement très simple, il a été possible de conserver des conctats linéaires permanents entre le bec 21a du levier 21 et la rampe 15a de la mâchoire 15, entre le piston 17 et le levier 24, et entre les butées 10 et 11 et les leviers 33 et 34. Or, un tel contact linéaire présente, sur les dispositifs à contact ponctuel utilisés jusqu'ici, l'avantage d'une usure beaucoup plus faible et d'une sensibilité beaucoup moindre à la salissure. Les contacts ponctuels apparaissant jusqu'ici dans les fixations, que ce soit par une bille, une calotte sphérique ou une arête sur une surface cylindrique, ont pour effet d'entraîner la formation d'un creux dû à l'usure, creux qui modifie complètement les caractéristiques de la fixation et peut rendre illusoire la sécurité. Les contacts linéaires permettent en outre d'utiliser des métaux moins durs, voire des matières plastiques.

Une troisième forme d'exécution de l'invention sera maintenant décrite en relation avec les figures 10 à 13. De manière à alléger la description et éviter les répétitions inutiles, les parties de la fixation identiques à la première forme d'exécution ou n'ayant subi que des modifications mineures sont désignées par les mêmes références. Dans cette exécution, les leviers 33 et 34 s'appuyent directement sur l'extrémité inférieure du second levier 24 par leurs extrémités 33a et 34a. Dans l'alésage 46 est monté un piston 45 sur lequel agit un premier ressort 47 dont la précompression peut être réglée au moyen d'un bouchon fileté 48. Le piston 45 présente, à sa partie inférieure une nervure 49 engagée dans une rainure de guidage 50 pour maintenir le piston 45 dans une position angulaire déterminée dans son alésage. La face frontale du piston 45 en appui contre la face bombée du levier 24 n'est pas continue, mais s'étend seulement sur la moitié inférieure de cette surface frontale. La partie supérieure est occupée par un second piston 52 sur lequel agit un second ressort hélicoïdal 53 coaxial au ressort 47, mais de diamètre plus petit de façon à ne s'appuyer que sur le piston 52. La précompression du ressort 53 peut être ajustée individuellement au moyen d'un bouchon fileté 54 vissé dans le bouchon fileté 48. Le piston 52 est en outre solidaire d'une tige de guidage 55 coulissant dans un alésage 56 prévu dans le bouchon fileté 54.

Lors d'une chute en arrière (pour une butée avant) sans torsion importante, la mâchoire 15 repousse le premier levier 21 et avec lui le second levier 24 qui repousse simultanément les pistons 45 et 52 en comprimant les deux ressorts 47 et 53 (figure 12). L'effort nécessaire est important et croît en outre rapidement avec le soulèvement de la mâchoire 15.

Par contre, en torsion pure (figure 13) l'un des leviers 33 ou 34, par exemple le levier 33 entraîne l'extrémité inférieure du second levier 24 par son bras 33a. Dans son déplacement, le levier 24 repousse principalement le piston 45 et légèrement seulement le piston 52, de telle sorte que c'est le ressort extérieur 47 qui est principalement comprimé. Il est donc possible de régler différemment la résistance élastique au déclenchement en chute arrière et en torsion. En outre, comme dans la première forme d'exécution, et pour les mêmes raisons, la pression verticale de la mâchoire sur la chaussure diminue lorsque la fixation est entraînée en torsion.

Une quatrième forme d'exécution est représentée à la figure 14. Comme dans les cas précédents il peut s'agir aussi bien d'une butée avant que d'une talonnière. Les pièces identiques ou similaires à celles de la première forme d'exécution ont été à nouveau désignées par les mêmes références. On retrouve dans cette forme d'exécution pratiquement le même corps 13 et les mêmes leviers 21 et 24, ainsi que le piston 17 et un ressort unique 18. Cette quatrième forme d'exécution diffère de la première forme d'exécution par les moyens de rappel du corps 13 en torsion : le corps 13 porte un levier 71 articulé sur un axe horizontal transversal 72 et portant un galet 73 monté rotativement sur un axe perpendiculaire à l'axe 72. L'extrémité 71a du levier 71 s'appuie contre l'extrémité inférieure du levier 24, tandis que le galet 73 s'appuie contre une butée fixe 74 en forme de came ayant la forme d'une ondulation symétrique dont le creux est situé sur l'axe du ski. Sous la poussée du ressort 18, le galet 73 a tendance à rester, respectivement à revenir au fond de cette ondulation.

Lors d'une sollicitation en torsion, le galet 73 est repoussé par la came 74, ce qui fait pivoter le levier 71 dans le sens contraire des aiguilles d'une montre, ce qui fait basculer le levier 24 comme à la figure 4. On retrouve donc les mêmes conditions que dans la première forme d'exécution avec les mêmes effets.

Une cinquième forme d'exécution est représentée à la figure 15. La fixation représentée, qui peut à nouveau être une butée avant ou une talonnière, comprend un corps 13˝ monté pivotant sur un pivot vertical 61 sur lequel il est retenu par une goupille 22˝ engagée dans une gorge 63 du pivot 61. La goupille 22˝ constitue simultanément l'axe de pivotement d'une mâchoire 64 sur le corps 60. Cette mâchoire 64 est munie, d'une manière connue, d'une partie 65 réglable en hauteur au moyen d'une vis 66 et s'appuyant sur la chaussure 1.

Le corps 13˝ présente un alésage horizontal 67 dans lequel est monté un piston 17˝ sur lequel agit un ressort 18˝ s'appuyant d'autre part sur un bouchon fileté 19˝ permettant de régler la précompression du ressort 18˝. Le piston 17˝ s'appuie contre un levier 24˝ dont la partie supérieure est articulée sur la mâchoire 64 au moyen d'un axe 72 parallèle à l'axe 22˝ et dont l'extrémité inférieure 23˝ est articulée, sans moyens auxiliaires, sur une pièce coulissante 85 en forme d'équerre, dont la partie verticale s'appuie contre un méplat vertical 70a formé sur un prolongement du pivot 61. Ce méplat 70 est proche de l'axe géométrique du pivot 61. La partie horizontale de la pièce coulissante 85 s'appuie sur une face plane 76 du corps 13˝ et sur une face plane horizontale du pivot 61. La partie de la machoire 64 pivotant sur le corps 13˝ est constituée d'une pièce de tôle pliée présentant deux ailes s'étendant de chaque côté du corps 13˝. L'axe 72 traverse donc le corps 13˝ qui présente à cet endroit deux lumières 77 en arc de cercle permettant le basculement de la machoire. Le levier 24˝ présente également une lumière 60 en direction de l'axe 22˝.

Lorsque le corps 13˝ est entraîné en rotation autour de son pivot 61, l'un des bords verticaux du méplat 70 repousse la pièce 85 en faisant tourner le levier 24˝ dans le sens des aiguilles d'une montre autour de son extrémité 23˝. Comme dans la première forme d'exécution, le point de contact du piston 17˝ contre le levier 24˝ s'éloigne de l'axe 72, ce qui a pour effet de réduire la pression verticale de la machoire 64 sur la chaussure, cette pression restant néanmoins suffisante pour maintenir la chaussure appliquée contre le ski, à moins que la torsion soit accompagnée d'une chute, en avant pour une talonnière et respectivement en arrière pour une butée avant. Dans ce cas l'axe 72 est entraîné en rotation dans le sens contraire des aiguilles d'une montre autour de l'axe 22˝ et le levier 24˝ tourne dans le même sens en repoussant le piston 17˝, l'axe 72 se rapprochant de nouveau du piston 17˝, dans une position analogue ou proche de la position représentée aux dessins.

Une sixième forme d'exécution de la fixation selon l'invention sera maintenant décrite en relation avec les figures 16, 17, 18 et 19. Par mesure de simplification et pour éviter des répétitions, les parties de cette fixation analogues à celles de la première ou de la troisième forme d'exécution sont désignées par les mêmes références, même si ces parties ont subit quelques modifications de forme. Les pièces correspondant aux leviers 21 et 24 ont été désignées par 21˝˝ et 24˝˝. On retrouve ainsi un corps 13 monté pivotant sur le ski 2 au moyen d 'un pivot 14 et présentant un alésage 46 dans lequel sont montés deux ressorts coaxiaux 47 et 53 dont la précompression peut être réglée séparément au moyen de deux bouchons filetés 48 et 54 comme dans la troisième forme d'exécution. Dans ce cas, l'axe d'articulation 16 de la mâchoire 15 traverse l'alésage 46. Le premier levier 21 est remplacé ici par un coulisseau 21˝˝ coulissant dans l'alésage 46 et s'appuyant par l'arête rectiligne arrondie 57 d'un bec antérieur sur la rampe 15a de la mâchoire 15 sous la poussée du ressort intérieur 53. A l'arrière du coulisseau 21˝˝, dans la partie supérieure de celui-ci, est articulé, autour d'un axe 23, un levier 24˝˝ correspondant au second levier 24 des formes d'exécutions précédentes. Ce levier présente à l'avant deux ailes transversales 60 légèrement bombées contre lesquelles vient s'appuyer un piston 61 coulissant dans un alésage 62 du coulisseau 21˝˝ et sur lequel agit le ressort extérieur 47. Ce ressort 47 agit donc sur le levier 24˝˝ dont les ailes bombées 60 sont l'équivalent de la surface bombée du levier 24 des exécutions précédentes. L'extrémité inférieure du levier 24˝˝ porte un axe vertical 65 sur lequel est monté rotativement un galet 66 s'appuyant, sous l'effet du ressort 47, contre le fond d'une rampe fixe 67 analogue à la rampe 74 de la figure 14. Il convient encore de souligner que l'axe 16 de la mâchoire 15 traverse le coulisseau 21˝˝ à travers une lumière 68 de manière à permettre le déplacement du coulisseau 21˝˝ et qu'un jeu 69 est prévu entre l'extrémité antérieure du piston 61 et le fond de l'alésage 62 du coulisseau 21˝˝ contre lequel s'appuye le ressort intérieur 53.

En cas de chute avant sans torsion, le coulisseau 21˝˝ est repoussé en arrière par la mâchoire 15 en comprimant les deux ressorts 47 et 53, comme représenté à la figure 18. Le levier 24˝˝ bascule légèrement sur la rampe 67 de telle sorte que le point d'appui du piston 61 sur les ailes bombées 60 se déplace vers le haut, comme dans les formes d'exécutions précédentes.

Lors d'une forte torsion sur la fixation, le corps 13 pivote et le galet 66 se déplace sur la rampe 67, d'un côté ou de l'autre de la position représentée à la figure 17, ce qui a pour effet d'entraîner le levier 24˝˝ et le piston 61, qui comprime le ressort 47 comme représenté à la figure 19. Le point d'appui du piston 61 sur les ailes bombées 60 se déplace vers le bas, comme dans les exécutions précédentes. Le coulisseau 21˝˝ reste immobile et le ressort 47 n'est pas comprimé. Après échappement latéral de la chaussure la rampe 67 ramène le corps 13 dans sa position initiale. Si la fixation est sollicitée à la fois en torsion et par une chute avant ou arrière selon qu'il s'agit d'une talonnière ou d'une butée avant, les déplacements représentés s'additionnent, mais non les énergies.

Dans le cas des première et deuxième formes d'exécution, il est également possible de prévoir deux ressorts agissant respectivement seulement sur l'un des leviers 21 et 24. Partant de la figure 10, une telle exécution peut être obtenue en modifiant la forme des leviers 21 et 24 et la forme des pistons 45 et 52. Une telle modification est représentée à la figure 20. Le levier 24˝′, relativement étroit, est monté dans une rainure 79 du levier 21˝′. L'extrémité du piston extérieur 45′ présente deux ailes 80 venant respectivement s'appuyer sur le levier 21"' de chaque côté de la rainure 79. La largeur du piston intérieur 52′ est égale à la largeur du levier 24˝′.

Le principe selon l'invention est également applicable à une fixation à corps fixe. Les figures 21 et 22 représentent très schématiquement un premier exemple de réalisation.

La fixation comprend un corps fixe 13 sur lequel est articulée une machoire 15 autour d'un axe horizontal 16. La chaussure 1 est retenue latéralement par deux leviers 33′ et 34′ pivotant sur des axes verticaux fixes 35′ et 36′. L'une des extrémités des leviers 33′ et 34′ s'appuie sur la tête 81 d'une barre de traction 86 (premier mobile) dont l'autre extrémité est articulée par un axe 23 à l'extrémité d'un levier 24 (second mobile) dont l'autre extrémité présente un bec 24a s'appuyant sur une rampe de la machoire 15. Sur la face bombée du levier 24 s'appuie un piston 17 tiré par un ressort 18 qui s'appuie sur une partie 82 solidaire du corps 13. On retrouve le même schéma de forces qu'à la figure 1a (représenté à la figure 21a) et les mêmes considérations sont applicables en ce qui concerne la variation des bras de leviers et des forces P1 et P2 et de la pression verticale exercée par la mâchoire 15 sur la chaussure. Utilisée en butée avant, cette construction a en outre pour avantage d'adapter automatiquement la hauteur de la mâchoire à la chaussure.

La variante d'exécution représentée schématiquement à la figure 23 ne diffère de la précédente forme d'exécution que par le mode d'application de la force du levier 24 à la mâchoire. Dans ce cas le levier 24 est articulé à l'extrémité d'un bras 83 de la mâchoire 15 autour d'un axe 84.

Dans toutes les formes d'exécution, le même effet pourrait être obtenu en donnant au piston une forme convexe cylindrique et une face d'appui plane aux leviers 24, 24′, 24˝.

## Revendications

1. Fixation de ski de sécurité à déclenchement horizontal et vertical destinée à maintenir le talon ou l'extrémité du pied, comprenant un corps (13; 13˝), une mâchoire (15; 64) articulée sur ce corps autour d'un axe horizontal, des moyens de retenue latérale de la chaussure (33, 34, 10, 11; 66, 67; 73, 74; 70; 33′, 34′, 35′, 36′), des moyens élastiques, au moins en partie communs, de rappel des moyens de retenue latérale et de la mâchoire dans la position fermée de la fixation, ces moyens de rappel comprenant au moins un ressort (18; 47, 53; 18˝) agissant par l'intermédiaire d'au moins un piston (17; 45, 52; 17˝; 61) sur un mécanisme de transmission intercalé entre, d'une part, le piston, et d'autre part, la mâchoire et les moyens de retenue latérale, caractérisée en ce que le mécanisme de transmission comprend essentiellement une première pièce constituée par un basculeur répartiteur de force (24; 24′; 24˝; 24˝′; 24˝˝) susceptible de basculer dans un plan perpendiculaire à l'axe de l'articulation de la mâchoire, en permanence en appui contre le piston et s'appuyant directement ou indirectement, d'une part, sur la mâchoire, et d'autre part, sur les moyens de retenue latérale, de telle manière que sa position est déterminée à tout instant par deux forces (P1, P2) agissant aux deux extrémités opposées du basculeur (24) et correspondant à des directions de déclenchement différentes et par une troisième force (P3) agissant entre les deux premières et en direction opposée à celles-ci par l'intermédiaire du piston (17) et que le basculeur et/ou le piston présente une surface de contact bombée de telle sorte que lors du basculement du basculeur, la zone de contact se déplace d'un côté ou de l'autre, relativement au piston, en modifiant graduellement les bras de leviers (a, b) des forces (P1, P2) agissant sur les extrémités du basculeur.

2. Fixation selon la revendication 1, caractérisée en ce que le corps (13) est monté pivotant sur un pivot vertical (14; 61) et que les moyens de retenue latérale comprennent au moins une butée fixe (10,11; 74; 75).

3. Fixation selon la revendication 2, caractérisée en ce que le mécanisme de transmission comprend une deuxième pièce (21; 21′; 21˝′; 21˝˝) montée de façon mobile relativement à la première, entre la première pièce et la mâchoire et en permanence en appui sur la première pièce et la mâchoire.

4. Fixation selon la revendication 2 ou 3, caractérisée en ce que tous les mobiles du mécanisme de transmission sont en permanence en contact linéaire respectivement avec le piston, la mâchoire et la butée.

5. Fixation selon la revendication 3, caractérisée en ce que la deuxième pièce est constituée d'un levier (21) articulé autour d'un axe parallèle à l'axe d'articulation de la mâchoire et muni d'un bec (21a) s'appuyant sur une rampe (15a) de la mâchoire et que le basculeur (24) est articulé dans la partie supérieure dudit levier autour d'un axe (23) parallèle à l'axe d'articulation de la mâchoire, s'étendant vers le bas et dont l'extrémité est en appui directement ou indirectement sur la respectivement les butées (10, 11; 74) pour le rappel du corps en torsion.

6. Fixation selon la revendication 5, caractérisée en ce que l'axe (22) de l'articulation du levier (21) est sécant à l'axe de pivotement dudit corps et que l'extrémité inférieure du basculeur (24) est en appui sur au moins un levier (33, 34; 71) dont un bras s'appuie sur la butée fixe.

7. Fixation selon la revendication 6, caractérisée en ce que le basculeur (24) s'appuie, par l'intermédiaire d'une tige de transmission (26) sur deux leviers (33, 34) pivotés autour de deux axes verticaux symétriquement de part et d'autre de l'axe longitudinal de la fixation et dont un bras s'appuie respectivement sur deux butées fixes (10, 11) disposées symétriquement de part et d'autre dudit axe longitudinal.

8. Fixation selon la revendication 6, caractérisée en ce que l'extrémité du basculeur (24) s'appuie sur un levier (71) pivoté autour d'un axe horizontal perpendiculaire au plan de basculement du basculeur, ce levier (71) étant muni d'un galet (73) s'appuyant sur une butée en forme de came (74).

9. Fixation selon la revendication 5, caractérisée en ce qu'elle comprend deux ressorts coaxiaux (47, 53), l'un des ressorts coopérant avec un premier piston (45) s'appuyant sur la partie bombée du basculeur (24) en position fermée de la fixation, le second ressort (53) agissant sur un second piston (52) susceptible d'être repoussé sous le premier piston (45), le basculeur (24) étant également en appui contre le second piston (52) lors du soulèvement de la mâchoire.

10. Fixation selon la revendication 3, caractérisée en ce que la deuxième pièce est constituée d'un coulisseau (21˝˝) en appui sur la mâchoire (15) et sur lequel agit un premier ressort (53) et que le basculeur (24˝˝) est articulé, par l'une de ses extrémités, sur ledit coulisseau, un second ressort (47) agissant sur le basculeur par l'intermédiaire d'un piston (61).

11. Fixation selon la revendication 5, caractérisée en ce qu'elle comprend deux ressorts coaxiaux (53, 47) dont l'un (47) agit, par l'intermédiaire d'un premier piston (45′), exclusivement sur le levier (21˝′) et l'autre (53) agit, par l'intermédiaire d'un second piston (52′), exclusivement sur le basculeur (24˝′).

12. Fixation selon la revendication 11, caractérisée en ce que le levier (21˝′) et le premier piston (45′) présentent un profil en U et que le basculeur (24˝′) et le second piston (52′) sont montés entre les ailes de ces profils.

13. Fixation selon la revendication 12, caractérisée en ce que le premier piston et le levier sont également en contact par une surface bombée.

14. Fixation selon la revendication 1, caractérisée en ce que ledit basculeur (24) s'appuie directement sur la mâchoire (figures 21 à 23) et qu'il s'appuie sur les moyens de retenue latérale (33′, 34′) par l'intermédiaire d'une barre de traction (86).

15. Fixation selon la revendication 14, caractérisée en ce que ledit corps (13′) est fixe et que les moyens de retenue latérale sont constitués par deux leviers (33′, 34′) montés sur des axes verticaux fixes (35′, 36′), l'une des extrémités de ces leviers agissant sur la ladite barre de traction (86) sur laquelle est articulée l'extrémité du basculeur (24) dont l'autre extrémité est en appui sur la machoire (15), ledit piston (17) prenant appui sur le basculeur.

16. Fixation selon la revendication 2, dans laquelle la butée fixe est constituée par un méplat vertical (70) dudit pivot vertical (61), méplat contre lequel s'appuie directement le mécanisme de transmission, caractérisée en ce que le basculeur (24˝) s'appuie contre la face plane de la butée par l'intermédiaire d'une pièce coulissante (85) (fig. 15).

17. Fixation selon l'une des revendications 1 à 16, caractérisée en ce que la face frontale du piston est plane et que le basculeur en appui contre le piston présente une surface convexe cylindrique, de génératrice parallèle à l'axe d'articulation des mobiles, en contact avec le piston.

18. Fixation selon l'une des revendications 1 à 16, caractérisée en ce que le piston présente une surface cylindrique de génératrice parallèle à l'axe d'articulation des mobiles et que la face du basculeur en appui contre le piston est plane.

## Patentansprüche

1. Sicherheitsskibindung mit horizontaler und vertikaler Auslösung zum Halten der Ferse oder des Fussendes, mit einem Körper (13; 13˝), einer Backe (15; 64), die auf diesem Körper um eine horizontale Achse drehbar angelenkt ist, mit Mitteln zum seitlichen Halten des Schuhs (33, 34, 10, 11; 66, 67; 73, 74; 70; 33′, 34′, 35′, 36′), mit elastischen, wenigstens teilweise gemeinsamen Mitteln für die Rückstellung der Mittel zum seitlichen Halten und der Backe in die geschlossene Stellung der Bindung, wobei diese Rückstellmittel wenigstens eine Feder (18; 47, 53; 18˝) aufweisen, die mittels wenigstens eines Kolbens (17; 45, 52; 17˝; 61) auf einen Uebertragungsmechanismus wirkt, der einerseits zwischen dem Kolben und andererseits der Backe und den Mitteln zum seitlichen Halt angeordnet ist, dadurch gekennzeichnet, dass der Uebertragungsmechanismus im wesentlichen einen ersten Teil aufweist, der aus einer Kraftverteilerwippe (24; 24′; 24˝; 24˝′; 24˝˝) besteht, die in einer zur Gelenkachse der Backe senkrechten Ebene kippen kann, sich ständig gegen den Kolben abstützt und direkt oder indirekt einerseits an der Backe und andererseits an den Mitteln zum seitlichen Halten anliegt, derart, dass ihre Stellung in jedem Augenblick durch zwei Kräfte (P1, P2), die auf die beiden entgegengesetzten Enden der Wippe (24) wirken und den verschiedenen Richtungen der Auslösung entsprechen, und durch eine dritte Kraft (P3) bestimmt ist, die zwischen den beiden ersten, in der entgegengesetzten Richtung zu diesen, mittels eines Kolbens (17) wirksam ist, und dass die Wippe und/oder der Kolben eine gewölbte Kontaktfläche derart aufweist, dass beim Kippen der Wippe sich die Kontaktzone relativ zum Kolben zur einen oder zur anderen Seite hin verschiebt, wobei allmählich die Hebelarme (a, b) der Kräfte (P1, P2), welche auf die Enden der Wippe wirken, verändert werden.

2. Bindung nach Anspruch 1, dadurch gekennzeichnet, dass der Körper (13) drehbar auf einem vertikalen Zapfen (14; 61) montiert ist und dass die Mittel zum seitlichen Halten wenigstens einen festen Anschlag (10, 11; 74; 75) aufweisen.

3. Bindung nach Anspruch 2, dadurch gekennzeichnet, dass der Uebertragungsmechanismus einen zweiten Teil (21; 21′; 21˝′; 21˝˝) aufweist, der relativ zum ersten Teil beweglich zwischen dem ersten Teil und der Backe montiert ist und sich ständig auf dem ersten Teil und der Backe abstützt.

4. Bindung nach Anspruch 2 oder 3, dadurch gekennzeichnet, dass sich alle beweglichen Teile des Uebertragungsmechanismus ständig in linearem Kontakt mit dem Kolben bzw. der Backe bzw. dem Anschlag befinden.

5. Bindung nach Anspruch 3, dadurch gekennzeichnet, dass der zweite Teil aus einem Hebel (21) besteht, der um eine zur Gelenkachse der Backe parallele Achse schwenkbar ist und mit einer Nase (21a) versehen ist, die sich auf einer Rampe (15a) der Backe abstützt, und dass die Wippe (24) im oberen Teil des erwähnten Hebels um eine parallel zur Gelenkachse der Backe parallele Achse (23) schwenkbar montiert ist, sich nach unten erstreckt und sich mit ihrem Ende direkt oder indirekt auf dem betreffenden Anschlag (10, 11; 74) abstützt, um den Körper unter Torsion zurückzustellen.

6. Bindung nach Anspruch 5, dadurch gekennzeichnet, dass die Gelenkachse (22) des Hebels (21) die Drehachse des erwähnten Körpers schneidet und dass sich das untere Ende der Wippe (24) auf wenigstens einem Hebel (33, 34; 71) abstützt, dessen Arm sich auf dem festen Anschlag abstützt.

7. Bindung nach Anspruch 6, dadurch gekennzeichnet, dass sich die Wippe (24) mittels eines Uebertragungsstifts (26) auf zwei Hebeln (33, 34) abstützt, die um zwei vertikale, symmetrisch beiderseits der Längsachse der Bindung angeordnete Achsen schwenkbar sind und deren einer Arm sich auf je einem von zwei festen Anschlägen (10, 11) abstützt, die symmetrisch beiderseits der erwähnten Längsachse angeordnet sind.

8. Bindung nach Anspruch 6, dadurch gekennzeichnet, dass sich das Ende der Wippe (24) auf einem Hebel (71) abstützt, der um eine horizontale, senkrecht zur Kippebene der Wippe orientierte Achse drehbar und mit einer Rolle (73) versehen ist, die sich auf einem Anschlag in Form eines Keils (74) abstützt.

9. Bindung nach Anspruch 5, dadurch gekennzeichnet, dass sie zwei koaxiale Federn (47, 53) aufweist, von denen eine mit einem ersten Kolben (45) zusammenarbeitet, der sich auf dem gewölbten Teil der Wippe (24) in geschlossener Stellung der Bindung abstützt, und von denen die zweite Feder (53) auf einen zweiten Kolben (52) wirkt, der dazu eingereichtet ist, unter den ersten Kolben (45) zurückgestossen zu werden, wobei sich die Wippe (24) beim Anheben der Backe ebenfalls gegen den zweiten Kolben (52) abstützt.

10. Bindung nach Anspruch 3, dadurch gekennzeichnet, dass der zweite Teil aus einem Schieber (21˝˝) besteht, der sich auf der Backe (15) abstützt und auf welchen eine erste Feder (53) wirkt, dass die Wippe (24˝˝) mit einem ihrer Enden auf diesem Schieber angelenkt ist und dass eine zweite Feder (47) auf die Wippe mittels eines Kolbens (61) wirkt.

11. Bindung nach Anspruch 5, dadurch gekennzeichnet, dass sie zwei koaxiale Federn (53, 47) aufweist, deren eine (47) mittels eines ersten Kolbens (45′) ausschliesslich auf den Hebel (21˝′) wirkt und deren andere (53) mittels eines zweiten Kolbens (52′) ausschliesslich auf die Wippe (24˝′) wirkt.

12. Bindung nach Anspruch 11, dadurch gekennzeichnet, dass der Hebel (21˝′) und der erste Kolben (45′) ein U-Profil haben und dass die Wippe (24˝′) und der zweite Kolben (52′) zwischen den Schenkeln dieser Profile montiert sind.

13. Bindung nach Anspruch 12, dadurch gekennzeichnet, dass der erste Kolben und der Hebel ebenfalls durch eine gewölbte Fläche in Kontakt stehen.

14. Bindung nach Anspruch 1, dadurch gekennzeichnet, dass die erwähnte Wippe (24) sich direkt auf der Backe abstützt (Figuren 21 bis 23), und dass sie sich mittels einer Zugstange (86) auf den Mitteln zum seitlichen Halten (33′, 34′) abstützt.

15. Bindung nach Anspruch 14, dadurch gekennzeichnet, dass der erwähnte Körper (13′) fest ist und dass die Mittel zum seitlichen Halten aus zwei Hebeln (33′, 34′) bestehen, die auf zwei festen vertikalen Achsen (35′, 36′) montiert sind, wobei das eine der Enden dieser Hebel auf die erwähnte Zugstange (86) wirkt, an welcher das Ende der Wippe (24) angelenkt ist, deren anderes Ende sich auf die Backe (15) abstützt, und dass sich der erwähnte Kolben (17) auf der Wippe abstützt.

16. Bindung nach Anspruch 2, bei welcher der feste Anschlag aus einer vertikalen Abflachung (70) des vertikalen Drehzapfens (61) besteht, wobei sich der Uebertragungsmechanismus direkt an dieser Abflachung abstützt, dadurch gekennzeichnet, dass sich die Wippe (24˝) an der ebenen Fläche des Anschlags mittels eines verschiebbaren Teils (85) abstützt (Figur 15).

17. Bindung nach einem der Ansprüche 1 bis 16, dadurch gekennzeichnet, dass die Stirnfläche des Kolbens eben ist und dass die am Kolben anliegende Wippe eine in Berührung mit dem Kolben befindliche konvexe zylindrische Fläche hat, deren Erzeugende parallel zur Drehachse der bewegten Teile ist.

18. Bindung nach einem der Ansprüche 1 bis 16, dadurch gekennzeichnet, dass der Kolben eine zylindrische Oberfläche hat, deren Erzeugende parallel zur Drehachse der bewegten Teile ist, und dass die am Kolben anliegende Fläche der Wippe eben ist.

## Claims

1. A ski safety binding able to release horizontally and vertically intended to hold in place the heel or the end of the foot, comprising a body (13; 13′), a grip (15; 64) articulated on this body about a horizontal pin, lateral-retention means (33, 34, 10, 11; 66, 67; 73, 74; 70; 33′, 34′, 35′ 36′), for the boot, elastic means, which work together at least partly, for returning the lateral-retention means and the grip into the closed position of the binding, these return means comprising at least one spring (18; 47, 53; 18˝) acting via at least one piston (17; 45, 52; 17˝; 61) on a transmission mechanism, capable of rotational or translational movement and set between, on the one hand, the piston and, on the other hand, the grip and the lateral-retention means, characterized in that the transmission mechanism comprises essentially a first part constituted of a forces repartition rocking lever (24; 24′; 24˝; 24˝′; 24˝′) capable of rocking in a plane perpendicular to the articulation axis of the grip, said rocking lever bearing permanently against the piston and bearing directly or indirectly on the one hand against the grip and on the other hand against the lateral-retention means in such a way that the position of said rocking lever is determined at each instant by two forces (P1, P2) acting on both opposed ends of the rocking lever, said forces corresponding to different releasing directions, and by a third force (P3) acting between the two first forces via the piston (17) and that the rocking lever and/or the piston have a convex bearing surface in such a way that when the rocking lever is rocking the bearing zone is moving downwards or upwards relatively to the piston modifying thereby gradually the lever arms (a, b) of the forces (P1, P2) acting on the rocker ends.

2. The binding as claimed in claim 1, characterized in that the body (13) is mounted pivotably on a vertical pivot (14, 61) and the lateral-retention means comprise at least one fixed stop (10, 11, 74; 75)

3. The binding as claimed in claim 2, characterized in that the transmission mechanism comprises a second part (21; 21′; 21˝′; 21˝˝) movable relatively to the first part between the first part and the grip and bearing permanently against the first part and the grip.

4. The binding as claimed in claim 2 or 3, characterized in that all the moving parts of the transmission mechanism are in permanent linear contact with the piston, the grip and the stop respectively.

5. The binding as claimed in claim 3, characterized in that the second part consists of a lever (21) articulated about an axis parallel to the axis of articulation of the grip and provided with a nose (21a) bearing against an incline (15a) of the grip and that the rocking lever (24) is articulated in the upper part of said lever about an axis (23) parallel to the axis of articulation of the grip, extending downwards and the end of which bears directly or indirectly against the stop or stops (10, 11; 74) respectively for returning the body under torsion.

6. The binding as claimed in claim 5, characterized in that the articulation of the first lever (21) is secant to the axis of pivoting of the said body and the lower end of the second lever (24) bears against at least one lever (33, 34; 71), one arm of which bears against the fixed stop.

7. The binding as claimed in claim 6, characterized in that the rocking lever (24) bears, via a transmission rod (26), against two levers (33, 34) pivoted about two vertical axes symmetrically on each side of the longitudinal axis of the binding, and one arm of which bears respectively against two fixed stops (10, 11) arranged symmetrically on either side of the said longitudinal axis.

8. The binding as claimed in claim 6, characterized in that the end of the rocking lever (24) bears against a lever (71) which pivots about a horizontal axis perpendicular to the plane of rocking of the rocking lever, this lever (71) being provided with a roller (73) bearing against a stop in form of a cam (74).

9. The binding as claimed in claim 5, characterized in that said binding comprises two coaxial springs (47, 53), one of these springs interacting with a first piston (45) bearing against the curved part of the rocking lever (24) in the closed position of the binding, the second spring (53) acting on a second piston (52) capable of being pushed back by the first piston (45), the rocking lever (24) also bearing against the second piston (52) when the grip is raised.

10. The binding as claimed in claim 3, characterized in that the second part consists of a slide (21˝˝) bearing against the grip (15) and on which a first spring (53) acts and the rocking lever (24) is articulated, at one of its ends, on the said slide, a second spring (47) acting on the rocker via a piston (61).

11. The binding as claimed in claim 5, characterized in that the said binding comprises two coaxial springs (53, 47), one (47) of these springs interacting with a first piston (45′) exclusively against the lever (21˝′), the second spring (53) interacting with a second piston (52′) exclusively against the rocking lever (24˝′).

12. The binding as claimed in claim 11, characterized in that the lever (21˝′) and the first piston (45′) have a U profile shape and said rocking lever (24˝′) and said piston are mounted between the wings of said U.

13. The binding as claimed in claim 12, characterized in that the first piston and the lever are bearing against oneanother with a convex surface.

14. The binding as claimed in claim 1, characterized in that the rocking lever (24) is bearing directly against the grip (Figures 21 to 23) and is bearing with a drawbar against the lateral-retention means (33′, 34′).

15. The binding as claimed in claim 14, characterized in that the body (13′) is fixed and the lateral-retention means consist of two levers (33′, 34′) mounted on fixed vertical pins (35′, 36′), one of the ends of these levers acting on said drawbar (86) on which is articulated the end of said rocking lever (24), the other end of which bears against the grip (15), the said piston (17) bearing against the said rocking lever.

16. The binding as claimed in claim 2, characterized in that said fixed stop consists of a vertical flat surface (70) of said vertical pivot (61), against which flat surface bears directly the transmission mechanism, and in that the rocking lever (24˝) is bearing against said flat surface via a sliding part (85) (Figure 15).

17. The binding as claimed in anyone of the claims 1 to 16, characterized in that the frontal face of the piston is plane and the moving part bearing against the piston has a cylindrical convex surface, with a generatrix parallel to the axis of articulation of the moving parts, in contact with the piston.

18. The binding as claimed in anyone of claims 1 to 16, characterized in that the piston has a cylindrical surface with a generatrix parallel to the axis of articulation of the moving parts and the face of the moving part bearing against the piston is plane.
